# EUROPÄISCHE PATENTSCHRIFT

(11) **EP 0 188 659 B1**
(45) Veröffentlichungstag und Bekanntmachung des Hinweises auf die Patenterteilung: **05.12.1990**
(21) Anmeldenummer: 85111008.0
(22) Anmeldetag: 31.08.1985
(51) Int. Cl.: F27B 9/24, F27B 9/38, C21D 9/00

(54) **Industrieofen zur Wärmebehandlung durchlaufender Werkstücke**
Industrial furnace for the continuous heat treatment of articles
Four industriel pour le traitement thermique d'articles en continu

(30) Priorität: 27.11.1984 DE 3443112
(43) Veröffentlichungstag der Anmeldung: 30.07.1986
(73) Patentinhaber: Aichelin GmbH, D-70807 Korntal-Münchingen (DE)
(72) Erfinder: Bayer, Reinhold, D-7015 Korntal-Münchingen 1 (DE); Dreizler, Gerhard, D-7012 Fellbach-Schmiden (DE)
(74) Vertreter: Witte, Alexander, Dr.-Ing.

(56) Entgegenhaltungen:
- DE-A- 1 483 513
- FR-A- 1 482 719
- US-A- 1 828 036
- US-A- 2 319 301

## Beschreibung

Die Erfindung geht aus von einem Industrieofen zur Wärmebehandlung durchlaufender Werkstücke gemäß dem Oberbegriff des Anspruchs 1.

Ein gattungsgemäßer Ofen ist in dem Aufsatz "Kriterien für die optimale Ausführung von Industrieöfen für die Wärmebehandlung von Masschenkleinteilen" in der Zeitschrift "Wärme Gas intemational", Band 33 1984, Heft 9 in Bild 14 veranschaulicht. Wie in der zugehörigen Erläuterung ausgeführt soll die Wärme von dem aus der, Ofenkammer auslaufenden Leertrum auf das mit den kalten Werkstücken beladene und deshalb recht kühle Arbeitstrum übertragen werden, um Heizkosten zum Aufheizen des Arbeitstrums nach dem Eintritt in die Ofenkammer zu sparen. Wie die Figur zeigt, werden deshalb Arbeitsund Leertrum im Bereich zwischen der Transporteinrichtung der Beschickungsöffnung der Ofenkammer dicht aneinander geführt.

Ein solcher Industrieofen hat gegenüber Industrieöfen, bei denen das Leertrum am Fallschacht austritt, erhebliche Vorteile hinsichtlich der Wärmeenergiebilanz. Weil nämlich das Leertrum innerhalb der Ofenkammer zur Beschickungsöffnung zurückgeführt wird, bleibt die Temperatur des Leertrums auf Prozeßtemperatur und die in dem Leertrum steckende Wärmeenergie wird gezielt dazu ausqenutzt, das Arbeitstrum aufzuheizen, wobei es sich selber auf Temperaturen abkühlt, die einen vorzeitigen Verschleiß der Antriebseinrichtung ausschließen. Die bei der Abkühlung frei werdende Wärme wird dabei unmittelbar vom Arbeitstrum aufgenommen und nicht unnötig in die Umgebung abgestrahlt. Ohne zusätzliche äußere Energiezufuhr wird so die Temperatur des Arbeitstrums deutlich in Richtung auf die Prozeßtemperatur angehoben.

Mit dem bekannten Industrieofen kann von dem Leertrum auf das Arbeitstrum allerdings nur so viel Wärmeenergie übertragen werden, wie dies durch Strahlung und Wärmeleitung der umgebenden Führungseinrichtungen für das Förderband möglich ist.

Ausgehend hiervon ist es Aufgabe der Erfindung, den gattungsgemäßen Industrieofen derart weiterzubilden, daß bei gleicher Wärmeübertragungsstrecke mehr Wärmeenergie von dem Leertrum auf das Arbeitstrum übertragen werden kann.

Erfindungsgemäß wird diese Aufgabe durch einen Industrieofen mit den Merkmalen des Hauptanspruches gelöst.

Die zwischen dem Leertrum und dem Arbeitstrum vorgesehene Wärmeübertragungsvorrichtung in Gestalt der zylindrischen Rollen erzeugt eine Wärmebrücke zwischen den Trums, so daß die Trums über die gesamte Breite wärmeleitend miteinander gekoppelt sind. Andererseits entsteht durch die Rollen praktisch keine zusätzliche Reibung, die durch das Förderband überwunden werden muß, da zwischen den wärmeübertragenden Rollen und den Rückseiten von Arbeitstrum und Leertrum nur Wälzbewegungen auftreten.

Die Andruckeinrichtung für das Leertrum kann entweder von einer im wesentlichen ebenen Gleitbahn oder einer Vielzahl von zu den Wärmeübertragungsrollen achsparallel gelagerten Andruckrollen gebildet sein. Die erstgenannte Ausführungsform hat den Vorteil, etwas einfacher in der Herstellung zu sein, während das zweite Ausführungsbeispiel geringere Antriebskräfte für das Förderband erfordert. Je nach Ausführungsform sind entweder jeweils die Andruckrollen oder die wärmeübertragenden Rollen in einer zugehörigen Schieberführung gelagert, damit eine jeweilige Rolle in Richtung auf die Gleitbahn bzw. die wärmeübertragende Rolle längsverschieblich geführt ist.

Der Wärmeverlust durch das Förderband kann weiter verringert werden, wenn an die Ofenkammer eine mit dieser über die Beschickungsöffnung in Verbindung stehende Vorkammer angeschlossen ist, durch die das Förderband verläuft und in der sich zumindest die Wärmeübertragungseinrichtung und gegebenenfalls die Antriebseinrichtung befindet, wobei die Vorkammer eine Einfüllöffnung zum Eingeben der Werkstücke aufweist.

Abgesehen von der besseren Wärmeisolation verhindert die Vorkammer weitgehend ein Einschleppen von Luft in die Ofenatmosphäre und damit eine unzulässige Änderung von deren Zusammensetzung. Das aus der Ofenkammer auslaufende Leertrum des Förderbandes transportiert nämlich ständig Ofenatmosphäre in die Vorkammer, die auf diese Weise mit Ofenatmosphäre gespült wird. Mit den Werkstücken eventuell eintretende Fremdluft kann auf diese Weise von den mitgerissenen Ofengasen über die Einfüllöffnung herausgespült werden. Der beim Stand der Technik erforderliche Wassersyphon wird deshalb nicht benötigt.

Weil obendrein Arbeitstrum und Leertrum durch die Beschickungsöffnung laufen, ist auch der Verlust an Ofenatmosphäre insgesamt geringer als beim Stand der Technik.

Besonders vorteilhaft ist es, wenn die Einfüllöffnung oberhalb des Transportbandes und, in Förderrichtung gesehen, vor der Wärmeübertragungseinrichtung angeordnet ist. Es wird nämlich auf diese Weise die gesamte Länge der Wärmeübertragungseinrichtung ausgenutzt, um Wärme vom Leertrum auf das Arbeitstrum und die Werkstücke zu übertragen.

Die hinsichtlich des Verlustes von Ofengasen besonders kritische Beschickungsöffnung kann in ihrer lichten Weite verringert werden, wenn innerhalb der Ofenkammer in der Nähe der Beschikkungsöffnung eine Umlenkeinrichtung für das Leertrum angeordnet ist, die das Leertrum in Richtung auf die Unterseite des Arbeitstrums anhebt.

In der Zeichnung ist ein Ausführungsbeispiel des Gegenstandes der Erfindung dargestellt. Es zeigen:
Fig. 1 einen Industrieofen gemäß der Erfindung in einem Längsschnitt,
Fig. 2 die Vorkammer des Industrieofens nach Fig. 1, ebenfalls im Längsschnitt, jedoch in vergrößertem Maßstab und ohne das durchlaufende Förderband,
Fig. 3 die Vorkammer des Industrieofens nach Fig. 1, geschnitten entlang der Linie 111-111 nach Fig. 1,
Fig. 4 die Ofenkammer des Industrieofens nach Fig. 1, geschnitten entlang der Linie IV-IV in einem Ausschnitt und
Fig. 5 das Förderband des Industrieofens nach Fig. 1 in einer perspektivischen Ausschnittsdarstellung.

In Fig. 1 ist ein Industrieofen 1 veranschaulicht, der zum kontinuierlichen Warmbehandeln von Werkstücken, beispielsweise zum Aufkohlen, Nitrieren, Karbonitrieren od.dgl. dient. Der Industrieofen 1 enthält eine längliche wärmeisolierend ausgekleidete Ofenkammer 2, durch die von Seitenwand zu Seitenwand Heizrohre 3 führen, in denen Brenner zum Aufheizen der Ofenatmosphäre stecken. Die Ofenkammer 2 enthält an einer Stirnseite 4 eine Beschickungsöffnung 5, an die sich nach außen eine gerade verlaufende Vorkammer 6 anschließt, die rohrförmig ausgebildet und ebenfalls wärmeisoliert ist. Der im Querschnitt etwa rechteckige Innenraum 7 der Vorkammer 6 fluchtet mit der Beschickungsöffnung 5 und endet an einer der Beschickungsöffnung 5 gegenüberliegenden Einfüllöffnung 8.

An dem der Stirnwand 4 gegenüberliegenden Ende der Ofenkammer 2 befindet sich in deren Boden 9 ein Fallschacht 11, durch den die durch die Ofenkammer 2 gewanderten Werkstücke den Industrieofen 1 verlassen.

Zum Transport der Werkstücke von der Einfüllöffnung 8 durch die Vorkammer 6 und die Ofenkammer 2 bis hin zum Fallschacht 11 enthält der Industrieofen 1 ein endloses hitzebeständiges Förderband 12, das mittels einer der Vorkammer 6 vorgelagerten Antriebseinrichtung 13 in Bewegung zu setzen ist. Das oben aus der Antriebseinrichtung 13 austretende Trum des Förderbandes 12 bildet das Arbeitstrum 14, das durch die Einfüllöffnung 8 in den Innenraum 7 der Vorkammer 6 eintritt, dort über eine weiter unten beschriebene Wärmeübertragungseinrichtung 15 läuft und schließlich durch die Beschickungsöffnung 5 in den Innenraum der Ofenkammer 2 einläuft. Innerhalb der Ofenkammer 2 ist das von der Antriebseinrichtung 13 ausgehend ständig horizontal verlaufende Arbeitstrum von einem Herd 10 unterstützt, der in Fig. 4 im einzelnen im Querschnitt gezeigt ist. An dem dem Fallschacht 11 benachbarten Ende des Herdes 10 ist im Inneren der Ofenkammer 2 eine Umlenkeinrichtung 16 für das Förderband 12 angeordnet, die von einer im Inneren der Ofenkammer 2 frei drehbaren zylindrischen Rolle gebildet ist; die Breite der Rolle entspricht der Breite des jeweils verwendeten Förderbandes 12. Auf diese Wese wird das Förderband 12 oberhalb der im Inneren der Ofenkammer 2 liegenden Öffnung des Fallschachtes 11 um etwa 180° zurück in Richtung auf die Antriebseinrichtung 13 umgelenkt; vom Arbeitstrum 14 herangeschaffte Gegenstände fallen hier in den Fallschacht 11 und verlassen so die Ofenkammer 2. Der nunmehr unterhalb des Arbeitstrums 14 zurücklaufende und als Leertrum 17 bezeichnete Abschnitt des Förderbandes 12 läuft durch das Innere der Ofenkammer 2 zurück zu der Beschickungsöffnung 5, wobei eine in der Nähe der Beschickungsöffnung 5 drehbar angeordnete Rolle 18 das im Inneren der Ofenkammer 2 frei durchhängende Leertrum 17 in die Nähe der Unterseite des Arbeitstrums 15 anhebt, so daß die Beschickungsöffnung 5, durch die das Leertrum 17 wieder aus der Ofenkammer 2 austritt, nur eine geringe lichte Höhe aufzuweisen braucht. Von der Beschickungsöffnung 5 herkommend durchläuft das Leertrum 17 die in der Vorkammer 6 befindliche Wärmeübertragungseinrichtung 15, ehe es an der Einfüllöffnung 8 aus dem Innenraum 7 der Vorkammer 6 ausund in die Antriebseinrichtung 13 eintritt.

Die Antriebseinrichtung 13 enthält im wesentlichen zwei achsparallel gelagerte drehbare Rollen 19 und 20, von denen die Rolle 19 als Spannrolle für das Förderband 12 dient, während die Rolle 20 von einem Getriebemotor 21 zum Zweck des Antriebs des Förderbandes 12 in langsame Umdrehungen zu versetzen ist.

Der Vollständigket halber sei noch erwähnt, daß unterhalb der Decke der Ofenkammer 2 sich ein motorisch angetriebener Lüfterflügel 22 zum Umwälzen der Ofenatmosphäre befindet, die in ihrer Zusammensetzung und Temperatur mittels einer Partialdrucksonde 23 und eines Thermometers 24 überwacht wird.

Der oben genannte, innerhalb der Ofenkammer 2 angeordnete Herd 10 besteht im wesentlichen, wie Fig. 4 zeigt, aus zwei parallelen, im Abstand zueinander verlaufenden Schienen 25 und 26, die im gezeigten Ausführungsbeispiel auf insgesamt vier quer durch die Ofenkammer 2 verlaufenden Balken 27 starr befestigt sind. Die Balken 27 stecken, wie sich ebenfalls aus Fig. 4 ergibt, lose in entsprechenden Ausnehmungen 28 und 29 in der Ausmauerung 31 der Ofenkammer 2.

Da die winkelförmigen Schienen 25 und 26 das Arbeitstrum 14 des Förderbandes 12 unterstützen sollen, entspricht ihr Abstand voneinander der Breite des Förderbandes 12, das, um ein Herunterfallen der Werkstücke zu verhindern, mit randseitigen Führungsleisten 32 und 33 versehen ist.

Anhand der Fig. 2 und 3 ist im folgenden die Wärmeübertragungseinrichtung 15 erläutert, die sich in der Vorkammer 6 zwischen dem Arbeitstrum 14 und dem Leertrum 17 des Förderbandes 12 befindet. Die Wärmeübertragungseinrichtung 15 dient dazu, die mit dem Leertrum 17 aus der Ofenkammer 2 ständig herausbeförderte Wärme auf das von der Vorkammer 6 in die Ofenkammer 2 einlaufende Arbeitstrum zu übertragen, womit zwei Dinge erreicht werden: Das Leertrum 17 wird nach dem Austreten aus der Ofenkammer auf handliche Temperaturen abgekühlt, so daß seitens der Antriebseinrichtung 13 keine besonders warmfesten Einrichtungen erforderlich sind. Andererseits wird die ständig mit dem Leertrum 17 herausgeförderte Wärme auf das Arbeitstrum 14 übertragen, was den Wärmeverlust aus der Ofenkammer 2 gering zu halten ermöglicht.

So konnten bei einem praktisch ausgeführten Industrieofen folgende Temperaturen an dem Förderband gemessen werden: Das aus der Beschickungsöffnung 5 austretende Leertrum 17 weist die Temperatur der Ofenatmosphäre ca. 800° C auf. Am Ende der Wärmeübertragungseinrichtung 15, d.h. in der Nähe der Einfüllöffnung 8, ist das Leertrum von den erwähnten 800° C auf ca. 60° C heruntergekühlt. Die dabei frei gewordene Wärme ist auf das mit den Werkstücken versehene Arbeitstrum 14 übertragen, das an der Einfüllöffnung 8 eine Temperatur von 40° C aufweist und durch die Wärmeübertragungseinrichtung 15 bei derBeschickungsöffnung 5 bereits auf 600° C aufgeheizt ist.

Ersichtlicherweise ermöglicht die Wärmeübertragungseinrichtung 15 eine deutliche Verbesserung der Wärmebilanz, weil die von dem Leertrum 17 abgegebene Wärme nicht nutzlos in die Umgebung geht, sondern zum Aufheizen des Arbeitstrums 14 und der Werkstücke verwendet werden kann.

Bei dem gezeigten Ausführungsbeispiel ist der Innenraum 7 der Vorkammer 6 von einem im Querschnitt rechteckigen Stahlrohr 41 begrenzt, das von der Einfüllöffnung 8 bis zur Außenseite der Stirnwand 4 der Ofenkammer 2 eicht und den Boden 42, zwei Parallel im Abstand verlaufende Seitenwände 43, 44 sowie die Decke 45 des Innenraumes 7 bildet. Die Wärmeisolierung der Vorkammer 6 befindet sich außerhalb des Stahlrohrs 41, dessen lichte Breite der Breite des Förderbandes 12 entspricht.

Die Wärmeübertragungseinrichtung 15 im Inneren des Stahlrohrs 41 wird von insgesamt fünf parallel im Abstand zueinander angeordneten Rollen 46a bis 46e gebildet, die jeweils aus einem Stahlrohr entsprechender Breite bestehen und rechtwinklig zur Bewegungsrichtung des Transportbandes 12 drehbar sind. An diesen Stahlrohren 46a bis 46e ist jeweils die Rückseite des Arbeitstrums 14 und des Leertrums 17 anliegend gehalten, so daß ein Wärmekontakt oder eine Wärmebrücke zwischen den beiden in entgegengesetzter Richtung laufenden Trums 14, 17 entsteht. Das Leertrum 17 läuft hierzu über eine auf dem Boden 42 befestigte ebene und horizontal verlaufende Gleitbahn 47, deren Breite geringfügig kleiner ist als der Abstand der beiden Führungsleisten 32 und 33 des Förderbandes 12, wie dies Fig. 3 zeigt. Hierdurch wird eine flächige Unterstützung des Leertrums 17, und zwar auf der die Werkstücke aufnehmenden Fläche des Förderbandes 12 erreicht und verhindert, daß das Förderband 12 mit seinen Führungsleisten 32, 33 auf der Gleitbahn 47 aufsteht und damit hohlliegen würde. Die Gleitbahn 47 reicht von der Einfülöffnung 8 bis zu der Beschickungsöffnung 5, wo sie in eine schräge Rampe 48 übergeht, die bis in die Ofenkammer 2 hineinreicht. Auf der nach oben gekehrten Rückseite des von der Gleitbahn 47 unterstützten Leertrums 17 liegen die fünf Wärmeübertragungsrollen 46a bis 46e auf, die sich in der Höhe frei bewegen können. Das Arbeitstrum 14 läuft in der Vorkammer 6 mit seiner Rückseite über die Außenumfangsfläche derwärmeübertragenden Rollen 46a bis 46e und wird aufgrund der Schwerkraft an der Außenumfangsfläche derwärmeübertragenden Rollen 46a bis 46e gehalten. Diese aus wärmeleitendem und warmfestem Material bestehenden Wärmeübertragungsrollen 46a bis 46e haben einen Außendurchmesser zwischen 10 und 80 mm, vorzugsweise jedoch einen Durchmesser zwischen 10 und 50 mm und einen Mittenabstand voneinander von etwa 100 mm, womit ein nennenswertes Durchhängen des Förderbandes 12 zwischen jeweils zwei benachbarten Wärmeübertragungsrollen 46a bis 46e vermieden ist.

Für jede der Wärmeübertragungsrollen 46a bis 46e enthält jede der beiden Seitenwände 43 und 44 einen rechteckigen Schlitz 49a bis 49e, durch die die wärmeübertragenden Rollen 46a bis 46e endseitig mit verhältnismäßig großem Radialspiel hindurchragen, denn deren axiale Länge ist größer als die lichte Weite des Abstandes zwischen den beiden Seitenwänden 43 und 44. Um ein allmähliches Herauswandern der wärmeübertragenden Rollen 46a bis 46e in axialer Richtung zu vermeiden, ist außerhalb des Innenraumes 7 an jeder der beiden Seitenwände 43 und 44 ein abgewinkelter Flansch 51, 52 befestigt, der lediglich als Anlauffläche für die jeweils benachbarte Stirnseite der wärmeübertragenden Rolle 46a bis 46e dient.

Wenn, wie nachstehend noch erläutert, die Führungsleisten 32 und 33 des Förderbandes 12 über dessen Rückseite hinausstehen, ist es erforderlich, die wärmeübertragenden Rollen 46a bis 46e in der in Fig. 3 gezeigten Weise endseitig abzusetzen, um zu vermeiden, daß das Förderband mit seinen Leisten 32, 33 auf den wärmeübertragenden Rollen 46a bis 46e aufstehen, wodurch die Rückseite des Förderbandes 12 hohlliegen würde. Wenn fürdie wärmeübertragenden Rollen 46, wie gezeigt, zylindrische Rohre verwendet werden, genügt es, in diese zylindrischen Rohre endseitig zylindrische Rohre 53 mit entsprechend geringerem Durchmesser einzustekken und zu befestigen.

Um ein Einströmen von Außenluft in die Ofenkammer 2 weitgehend zu vermeiden, ist oberhalb der Einfüllöffnung 8 eine Schwenkklappe 54 frei pendelnd aufgehängt, die auf dem Arbeitstrum 14 entlanggleitet und von den sich mit dem Förderband 12 in die Vorkammer 6 bewegenden Werkstücken hochgeklappt wirdWeiterhin kann zwischen dem Arbeitstrum 14 und dem Leertrum 17 noch mit Hilfe von Brennerdüsen 55 ein Flammvorhang erzeugt werden, der den Innenraum der Ofenkammer 2 weiter gegen die Außenluft abdichtet. Falls dennoch Außenluft in die Vorkammer eindringen sollte, wird sie von aus der Vorkammer 6 und deren Einfüllöffnung 8 austretende Ofenatmosphäre mit herausgespült, was insbesondere dann besonders leicht vonstatten geht, wenn das Förderband, wie in Fig. 5 gezeigt, besonders gasdurchlässig ausgebildet ist. Es erfolgt dann eine ständige geringfügie Spülung der Vorkammer 6 mit Ofenatmosphäre, und zwar über den gesamten Querschnitt des Innenraums 7, was wirksam Lufteinbrüche in die Ofenkammer 2 verhindert.

Das ausschnittsweise in Fig. 5 perspektivisch gezeigte Förderband 12 besteht aus einer Vielzahl von zur Förderbandlängsrichtung quer verlaufenden abgeplatteten Drahtspiralen 56a bis 56c, wobei jeweils zwei benachbarte Drahtspiralen 56a und 56b bzw. 56b und 56c mittels einer ihnen jeweils gemeinsamen, ebenfalls quer verlaufenden Rundstange 57a bis 57d miteinander verbunden sind. An jedem Ende der Drahtspiralen 56a bis 56c steckt auf jeder der Rundstangen 57a bis 57d je zwei Platten 58a bis 58d, die die beiden Führungsleisten 32 und 33 bilden. Dabei steckt jede der Platten 58a und 58d auf jeweils zwei einander benachbarten Rundstangen 57a bis 57d, so daß sich das in Fig. 5 ersichtliche schuppenartige Übereinanderliegen der Platten 58a bis 58d in Transportbandlängsrichtung ergibt.

Außerhalb der platten 58a bis 58d sind die Rundstangen 57a bis 57d jeweils in gleicher Richtung auf die benachbarte Rundstange 57a bis 57d abgebogen und mit dieser durch ein hakenförmiges Ende verbunden.

Falls die durch die Gleitbahn 47 hervorgerufenen Reibungskräfte zu groß sind, ist es auch möglich, anstelle der durchgehenden Gleitbahn 47 unterhalb jeder der wärmeübertragenden Rollen 46a bis 46e weitere Rollen drehbar zu lagern, so daß zwischen dem Förderband 12 und den Teilen in der Vorkammer 6, die mit dem Förderband 12 in Berührung kommen, lediglich Abwälzbewegungen auftreten.

## Patentansprüche

1. Industrieofen zur Wärmebehandlung durchlaufender Werkstücke, mit einer einenends eine Beschickungsöffnung und andernends einen Fallkanal aufweisenden Ofenkammer, mit einem endlosen, im Bereich des Fallschachtes entgegen der Transportrichtung der Werkstücke umgelenkten Förderband, von dem sowohl sein die Werkstücke aufnehmendes Arbeitstrum als auch sein Leertrum durch die Beschickungsöffnung der Ofenkammer laufen und die Ofenkammer von der Beschickungsöffnung bis zu dem Fallschacht durchziehen, mit einer Antriebseinrichtung für das Förderband sowie einer außerhalb der Ofenkammer angeordneten und der Beschickungsöffnung benachbarten zweiten Umlenkeinrichtung für das Förderband, wobei zur Wärmeübertragung von dem aus der Beschickungsöffnung auslaufenden Leertrum auf das in die Beschickungsöffnung einlaufende Arbeitstrum, beide Trums außerhalb der Ofenkammer dicht übereinandergeführt sind, dadurch gekennzeichnet, daß zwischen den beiden Trums im Bereich der Wärmeübergabe eine Wärmeübertragungsvorrichtung (15) vorgesehen ist, daß die Wärmeübertragungsvorrichtung von einer Vielzahl von sich über die Breite des Förderbandes (12) erstreckenden zylinderförmigen oder zylindrischen Rollen (46a... 46e) aus wärmeleitendem hitzebeständigem Material gebildet ist, die rechtwinklig zur Bewegungsrichtung des Arbeitstrums (14) drehbar gelagert sind und über die das Arbeitstrum (14) anliegend hinwegläuft, und daß das Leertrum (17) mittels Andruckeinrichtungen (47) mit der Umfangsfläche der wärmeübertragenden Rollen (46a... 46e) in Berührung gehalten ist.

2. Industrieofen nach Anspruch 1, dadurch gekennnet, daß die Andruckeinrichtung von einer im wesentlichen ebenen Gleitbahn (47) gebildet ist, auf der das Leertrum (17) englanggleitet und die das Leertrum (17) unterstützen, und daß jede der wärmeübertragenden Rollen (46a... 46e) rechtwinklig zu der durch die Gleitbahn (47) gebildeten Fläche frei beweglich ist.

3. Industrieofen nach Anspruch 1, dadurch gekennzeichnet, daß die Andruckeinrichtung von zu den wärmeübertragenden Rollen (46a... 46e) achsparallel gelagerten Andruckrollen gebildet ist, und daß für die Lagerung entweder jeder Andruckrolle (46a...46e) oder jeder der wärmeübertragenden Rollen eine Schiebeführung vorgesehen ist, in denen jede Rolle in Richtung auf die andere Rolle vertikal längsverschieblich geführt ist.

4. Industrieofen nach Anspruch 1, dadurch gekennzeichnet, daß an die Ofenkammer eine mit dieser über die Beschickungsöffnung (5) in Verbindung stehende Vorkammer (6) angeschlossen ist, durch die das Förderband (12) verläuft und in der sich zumindest ein Teil der Wärmeübertragungseinrichtung (15) befindet, und daß die Vorkammer (6) eine Einfüllöffnung (8) zum Eingeben der Werkstücke aufweist.

5. Industrieofen nach Anspruch 4, dadurch gekennzeichnet, daß sich die Einfüllöffnung (8) oberhalb des Transportbandes und in Förderrichtung gesehen vor der Wärmeübertragungseinrichtung (15) befindet.

6. Industrieofen nach Anspruch 1, dadurch gekennzeichnet, daß die wärmeübertragenden Rollen (46a... 46e) zylindrische Rohresind, deren Durchmesser zwischen 10 mm und 80 mm, vorzugsweise zwischen 10 mm und 50 mm beträgt.

7. Industrieofen nach Anspruch 1, dadurch gekennzeichnet, daß parallel zur Bewegungsrichtung des Transportbandes (12) gesehen die Länge der Wärmeübertragungseinrichtung (15) zwischen 0,5 m und 2 m beträgt.

8. Industrieofen nach Anspruch 1, dadurch gekennzeichnet, daß als Wärmeübertragungseinrichtung (15) wenigstens fünf äquidistant angeordnete Rollen (46a...46e) vorgesehen sind.

9. Industrieofen nach Anspruch 1, dadurch gekennzeichnet, daß das Förderband (12) gasdurchlässig ist.

10. Industrieofen nach Anspruch 9, dadurch gekennzeichnet, daß das Förderband (12) aus einer Vielzahl von parallel nebeneinander angeordneten Spiralen (56a...56c) besteht, von denen je zwei benachbarte, mittels eines durch sie hindurchverlaufenden Stabes (57a... 57c) miteinander verbunden sind.

## Revendications

1. Four industriel pour le traitement thermique en continu de pièces qui le traversent, comportant: une chambre présentant à une extrémité une ouverture de chargement et, à l'autre extrémité, un canal de chute, une bande transporteuse sans fin qui, dans la région de la gaine de chute, est renvoyée contre la direction du transport des pièces, le brin de travail recevant les pièces passant, tout aussi bien que le brin vide de cette bande transporteuse, par l'ouverture de chargement de la chambre du four qu'ils traversent depuis l'ouverture de chargement jusqu'à la gaine de chute; et un dispositif d'entraînement pour la bande transporteuse ainsi qu'un deuxième dispositif de renvoi de la bande transporteuse agencé à l'extérieur de la chambre du four et voisin de l'ouverture de chargement, les deux brins étant guidés étroitement l'un sur l'autre en dehors de la chambre du four afin de transmettre la chaleur du brin vide sortant de l'ouverture dde chargement au brin de travail entrant dans l'ouverture de chargement, caractérisé par le fait qu'un dispositif de transfert de chaleur (15) est prévu entre les deux brins, dans la région du transfert de chaleur, par le fait que le dispositif de transfert de chaleur est formé par une pluralité de rouleaux en forme de cylindre ou cylindriques (46a ... 46e) en matière réfractaire, qui s'étendent sur la largeur de la bande transporteuse (12), lesquels sont montés à rotation, perpendiculairement à la direction du mouvement du brin de travail (14), et sur lesquels le brin de travail (14) passe en s'y appliquant, et par le fait que le brin vide (17) est maintenu au contact de la surface périphérique des rouleaux transmetteurs de chaleur (46a ... 46e) au moyen de dispositifs presseurs (47).

2. Four industriel selon la revendication 1, caractérisé par le fait que le dispositif presseur est formé par une piste de glissement sensiblement plane (47) le long et au contact de laquelle le brin libre (17) glisse et par laquelle il est soutenu, et par le fait que chacun des rouleaux transmettant la chaleur (46a ... 46e) est mobile librement perpendiculairement à la surface formée par la piste de glissement (47).

3. Four industriel selon la revendication 1, caractérisé par le fait que le dispositif presseur est formé par des rouleaux presseurs montés avec leurs axes parallèles aux rouleaux transmetteurs de chaleur (46a ... 46e), et par le fait que, pour la portée de palier de chaleur rouleau presseur (46a ... 46e) ou de chacun des rouleaux transmettant la chaleur, il est prévu un guide dans lequel chaque rouleau est guidé verticalement en translation longitudinale en direction de l'autre rouleau.

4. Four industriel selon la revendication 1, caractérisé par le fait qu'à la chambre du four est raccordée une antichambre (6) communiquant avec la chambre du four par l'ouverture de chargement (5), cette antichambre étant traversée par la bande transporteuse (12) et contenant au moins une partie du dispositif de transfert de chaleur (15), et par le fait que l'antichambre (6) présente une ouverture d'alimentation (8) pour l'introduction des pièces.

5. Four industriel selon la revendication 4, caractérisé par le fait que l'ouverture d'alimentation (8) se trouve au-dessus de la bande transporteuse et, en considérant le sens de transport, avant le dispositif de transfert de chaleur (15).

6. Four industriel selon la revendication 1, caractérisé par le fait que les rouleaux de transfert de chaleur (46a ... 46e) sont des tubes cylindriques dont le diamètre est compris entre 10 mm et 80 mm, de préférence entre 10 mm et 50 mm.

7. Four industriel selon la revendication 1, caractérisé par le fait que la longueur du dispositif de transfert de chaleur (15), considérée parallèlement à la direction du mouvement de la bande transporteuse (12), est comprise entre 0,5 m et 2 m.

8. Four industriel selon la revendication 1, caractérisé par le fait qu'au moins cinq rouleaux équidistants (46a ... 46e) sont prévus en tant que dispositif de transfert de chaleur (15).

9. Four industriel selon la revendication 1, caractérisé par le fait que la bande transporteuse (12) est perméable aux gaz.

10. Four industriel selon la revendication 9, caractérisé par le fait que la bande transporteuse (12) est constituée par une pluralité de spirales (56a ... 56c) disposées parallèlement les unes à côté des autres, celles qui sont voisines étant à chaque fois liées l'une à l'autre au moyen d'une barre (57a ... 57c) qui les traverse.

## Claims

1. An industrial furnace for the heat treatment of moving workpieces, having: a furnace chamber having a charging aperture at one end and a dropping shaft at the other; an endless conveyor belt which is deflected contrary to the conveying direction of the workpieces in the zone of the dropping shaft and of which both its working run receiving the workpieces and also its empty run pass through the charging opening and extend through the furnace chamber from the charging opening to the dropping shaft; a driving device for the conveyor belt; and a second deflecting device, disposed outside the furnace chamber and adjacent the charging opening, for the conveyor belt, the two runs being guided close one above the other outside the furnace chamber, to transfer heat from the empty run emerging from the charging opening to the working run running into the charging opening, characterized in that a heat transferring device (15) is provided between the two runs in the zone of heat transfer; the heat transferring device is formed by a plurality of cylinder-shaped or cylindrical rollers (46a... 46e) of heat-conducting, heat resistant material which extend over the width of the conveyor belt (12) and which are mounted to pivot at right angles to the direction of movement of the working run (14) and over which the working run (14) passes bearing thereagainst; and the empty run (17) is retained in contact with the peripheral surface of the heat- transferring rollers (46a... 46e) by means of contact pressure devices (47).

2. An industrial furnace according to claim 1, characterized in that the contact pressure device is formed by a substantially flat slideway (47) over which the empty run (17) slides and which supports the empty run (17); and each of the heat transferring rollers (46a ... 46e) can move freely at right angles to the surface formed by the slideway (47).

3. An industrial furnace according to claim 1, characterized in that the contact pressure device is formed by contact pressure rollers mounted axis-parallel with the heat transferring rollers (46a... 46e), and for the bearing of either each contact pressure roller (46a... 46e) or of each of the heat transferring rollers a sliding guide is provided in which each roller is guided vertically longitudinally displaceably in the direction of the other roller.

4. An industrial furnace according to claim 1, characterized in that the furnace chamber is adjoined by an anti-chamber (6) which is connected thereto via the charging aperture (5) and through which the conveyor belt (12) extends and in which at least a portion of the heat transferring device (15) is disposed, and the anti-chamber (6) has a filling aperture (8) for the introduction of the workpieces.

5. An industrial furnace according to claim 4, characterized in that the filling aperture (8) is disposed above the conveyor belt and upstream of the heat transferring device (15), viewed in the conveying direction.

6. An industrial furnace according to claim 1, characterized in that the heat transferring rollers (46a... 46e) are cylindrical tubes whose diameter is between 10 mm and 80 mm, preferably between 10 mm and 50 mm.

7 An industrial furnace according to claim 1 characterized. in that the length of the heat transferring device (15) is between 0.5m and 2 m, viewed parallel with the direction of movement of the conveyor belt (12).

8. An industrial furnace according to claim 1, characterized in that at least five equidistantly disposed rollers (46a... 46e) are provided as the heat transferring device (15).

9. An industrial furnace according to claim 1, characterized in that the conveyor belt (12) is gas- permeable.

10. An industrial furnace according to claim 9, characterized in that the conveyor belt (12) consists of a plurality of spirals (56a... 56c) which are disposed parallel one beside the other and of which each adjacent pair are interconnected by means of a rod (57a... 57c) extending therethrough.
